# EUROPÄISCHE PATENTSCHRIFT

(11) **EP 0 990 243 B1**
(45) Veröffentlichungstag und Bekanntmachung des Hinweises auf die Patenterteilung: **11.09.2002**
(21) Anmeldenummer: 99926274.4
(22) Anmeldetag: 17.04.1999
(51) Int. Cl.: H01H 5/30

(54) **SCHNAPPSCHEIBENSCHALTER MIT BEFESTIGUNGSELEMENT**
SNAP-ON WAFER SWITCH WITH A FIXING ELEMENT
INTERRUPTEUR SENSIBLE AVEC ELEMENT DE FIXATION

(30) Priorität: 18.04.1998 DE 19823894
(43) Veröffentlichungstag der Anmeldung: 05.04.2000
(73) Patentinhaber: INOVAN GmbH & Co. KG Metalle und Bauelemente, D-75217 Birkenfeld (DE); DAV, 78180 Montigny le Bretonneux (FR)
(72) Erfinder: GROSSKOPF, Stefan, D-75334 Straubenhardt (DE); VANHELLE, Stéphane, F-74970 Marignier (FR)
(74) Vertreter: Dimmerling, Heinz, Dipl.-Ing.
(86) Internationale Anmeldenummer: DE9901194
(87) Internationale Veröffentlichungsnummer: WO99054900

(56) Entgegenhaltungen:
- EP-A- 0 347 375
- EP-A- 0 392 973
- EP-A- 0 780 864
- DE-A- 2 705 756

## Beschreibung

Die Erfindung betrifit einen Schnappscheibenschalter nach dem Oberbegriff des Anspruchs 1 mit einer gewölbten Schnappscheibe, welche über wenigstens zwei Auflageelemente auf einem Grundelement abgestützt ist, bei welcher wenigstens ein Auflageelement ein Befestigungselement aufweist, mittels dem die Schnappscheibe auf dem Grundelement fixierbar ist, wobei das Befestigungselement über Ausgleichsstege mit dem Auflageelement verbunden ist.

Derartige Schnappscheibenschalter sind im Stand der Technik hinlänglich bekannt und werden überwiegend im Bereich von Tastaturen verwendet. Da einer der Schaltkontakte regelmäßig auf der Schnappscheibe angeordnet ist und sich der entsprechende Gegenkontakt auf dem Grundelement befindet, ist es erforderlich, die Schnappscheibe in ihrer Position zu fixieren. Dies geschieht regelmäßig dadurch, daß die Schnappscheibe innerhalb einer Vertiefung angeordnet ist oder um die Schnappscheibe entsprechende Begrenzungen angebracht sind. Denn konstruktionsbedingt können die Auflageelemente nicht fest mit dem Grundelement verbunden sein, da die Auflageelemente beim Betätigen der Schnappscheibe eine geringe Bewegung ausführen. Eine Befestigung der Auflageelemente auf dem Grundelement würde die Funktion der Schnappscheibe daher stark beeinträchtigen und wegen der auf die Befestigung wirkenden Kräfte nicht dauerhaft haltbar sein.

Aus der DE 27 05 756 A1 ist ein Druckknopfschalter für elektronische Tischrechner oder dergleichen bekannt, welcher ein bewegliches Kontaktteil hat, welcher einen scheibenförmigen gewölbten Mittelteil hat. Der scheibenförmige Mittelteil ist über einen stegartigen Teil mit einem Halteteil verbunden, mittels welchem der Kontaktteil auf einer Grundplatte befestigbar ist.

Unterhalb des Steges ist eine Erhebung vorhanden, mit welcher der Steg in Anschlag liegt, so daß der scheibenförmige Mittelteil außer Kontakt mit der Grundplatte gebracht ist.

Beim Niederdrücken des scheibenförmigen Mittelteils wird zunächst durch Biegung des Steges der Randbereich des scheibenförmigen Mittelteils in Kontakt mit der Grundplatte gebracht. Danach erfolgt eine Durchbiegung der Wölbung, bis die Wölbung schnappt.

Bei der hier gewählten Befestigungsart führt der Mittelteil bei seiner Betätigung eine lineare Bewegung aus. Das heißt, er verschiebt sich auf der Oberfläche der Grundplatte.

Aus der EP-A-0 392 973 ist eine Schnappscheibe bekannt, welche mittels eines Steckfußes in einer Öffnung befestigbar ist.

Es ist Aufgabe der Erfindung, einen eingangs genannten Schnappscheibenschalter derart auszubilden, daß die Schnappscheibe auf einfache Weise auf dem Grundelement fixierbar ist, wobei die Schnappscheibe bei ihrer Betätigung ihre Position nicht verändert.

Die Lösung dieser Aufgabe ergibt sich aus den Merkmalen des kennzeichnenden Teils des Anspruchs 1. Vorteilhafte Weiterbildungen der Erfindung ergeben sich aus den Unteransprüchen.

Gemäß der Erfindung weist wenigstens ein Auflageelement ein Befestigungselement auf, mittels dem die Schnappscheibe auf dem Grundelement fixierbar ist. Durch das Befestigungselement kann in vorteilhafter Weise erreicht werden, daß das Auflageelement im geringen Maße beweglich mit dem Grundelement verbunden ist. Das Auflageelement kann somit die durch die Betätigung der Schnappscheibe verursachte Bewegung durchführen. Da die vom Auflageelement vorgenommene Bewegung im wesentlichen eine Torsionsbewegung ist, verbleibt die Schnappscheibe in ihrer Position. Weiter Maßnahmen zur Fixierung der Schnappscheibe auf dem Grundelement sind nicht mehr erforderlich.

in vorteilhafter Weise ist das Befestigungselement über Ausgleichsstege mit dem Auflageelement verbunden. Durch die Ausgleichsstege wird die Torsionsbewegung des Auflageelements abgefedert, so daß auf das Befestigungselement nur noch eine sehr geringe Torsionskraft wirkt. Da die Größe der Torsionskraft abhängig von der Ausgestaltung der Ausgleichsstege ist, müssen die Ausgleichsstege so dimensioniert werden, daß ein Optimum zwischen der Torsionskraft, die auf die Befestigungselemente wirkt, und der Kraft, mit welcher die Schnappscheibe in ihrer Position gehalten wird, besteht. Sind die Ausgleichsstege zu schwach dimensioniert, ist die Torsionskraft, die auf die Befestigungselemente wirkt, zwar sehr gering, jedoch besteht die Gefahr, daß die Schnappscheibe nicht in ihrer genauen Lage gehalten wird, da sich die Ausgleichsstege durchbiegen könnten. Die Ausgleichsstege dürfen aber auch nicht zu stark dimensioniert sein, da zum einen dann die auf die Befestigungselemente wirkenden Torsionskräfte zu groß sind und auch eine lineare Bewegung der Auflageelemente nicht mehr möglich ist. Dies wäre nachteilig, da, wenngleich auch die Auflageelemente im wesentlichen eine Torsionsbewegung durchführen, die Auflageelemente bei der Betätigung der Schnappscheibe auch eine geringe lineare Bewegung durchführen.

Bei einer weiteren besonderen Ausführungsform der Erfindung ist vorgesehen, daß das Befestigungselement eine Fläche aufweist, welche mittels der sogenannten SMD-Technik befestigbar ist. Hierdurch läßt sich die Schnappscheibe in vorteilhafter Weise sehr rationell auf dem Grundelement anbringen.

Das Befestigungselement kann aber auch einen Steckfuß aufweisen, mittels dem es in einer Öffnung befestigbar ist. Eine derartige Ausführungsform ist dann besonders vorteilhaft, wenn die Schnappscheibe auf einer Leiterplatte befestigt werden soll.

Besonders vorteilhaft ist es, wenn die Schnappscheibe und das Befestigungselement gegebenenfalls mit dem Steckfuß einstückig ausgebildet ist, wie dies bei einer weiteren besonderen Ausführungsform der Erfindung vorgesehen ist.

Weitere Merkmale der vorliegenden Erfindung ergeben sich aus der nachfolgenden Beschreibung eines besonderen Ausführungsbeispiels unter Bezugnahme auf die Zeichnung.

Es zeigt
- Figur 1: eine erste Ausführungsform einer erfindungsgemäß ausgebildeten Schnappscheibe von vorne,
- Figur 2: die in Figur 1 dargestellte Schnappscheibe in der Draufsicht,
- Figur 3: eine zweite Ausführungsform einer erfindungsgemäß ausgebildeten Schnappscheibe von vorne,
- Figur 4: die in Figur 3 dargestellte Schnappscheibe in der Draufsicht,
- Figur 5: eine dritte Ausführungsform einer erfindungsgemäß ausgebildeten Schnappscheibe von vorne,
- Figur 6: die in Figur 5 dargestellte Schnappscheibe in der Draufsicht
- Figur 7: die in Figur 5 gezeigte Schnappscheibe in der Seitenansicht.

Wie den Figuren 1 und 2 entnommen werden kann, weist eine gewölbte Schnappscheibe 1 eines Schnappscheibenschalters im höchsten Punkt der Wölbung einen Schaltkontakt 10 auf. Der Schaltkontakt 10 ist als kugelförmige Wölbung ausgebildet, welche sich in radialer Richtung der Schnappscheibe nach innen erstreckt.

Die Schnappscheibe 1 liegt mittels vier Auflageelemente 2, 3, 4, 5 auf einem Grundelement 6 auf. Die Auflageelemente 2, 3, 4, 5 sind als Abbiegung des entsprechenden Teils der Schnappscheibe 1 ausgebildet. Ausgehend von einem Auflageelement 2 erstreckt sich ein laschenförmiges Befestigungselement 7. Das Befestigungselement 7 besteht im wesentlichen aus zwei ebenen Flächenelementen, welche so ausgebildet sind, daß sie mittels der sogenannten SMD-Technik befestigbar sind. Die Flächenelemente 7 sind über schmale Stege 8 einstückig mit dem Auflageelement 2 verbunden.

Wird auf die Schnappscheibe 1 Druck ausgeübt, üben die Auflageelemente 2, 3, 4, 5 unter anderem eine Drehbewegung aus. Die Bewegung des Auflageelements 2 wird von den Verbindungsstegen 8 im wesentlichen federnd aufgefangen, so daß auf die Flächenelemente 7 eine sehr geringe Restkraft übertragen wird. Durch die geringe Kraft, die auf die Flächenelemente 7 übertragen wird, wird eine sehr große Haltbarkeit der Befestigungselemente 7 erreicht. Die Schnappscheibe 1 wird durch die Befestigungselemente 7 in ihrer Position festgehalten.

In den Figuren 3 und 4 ist eine zweite Ausführungsform einer erfindungsgemäßen Schnappscheibe dargestellt. Gleiche Elemente sind mit gleichen Bezugszeichen versehen; zur Unterscheidung sind die Bezugszeichen lediglich mit einem Strich versehen. Gegenüber der ersten Ausführungsform weisen die beiden flächigen Elemente 7' jeweils einen Steckfuß 9' auf. Die Steckfüße 9' erstrecken sich in die der Schnappscheibe 1' abgewandte Richtung und sind einstückig mit den Flächenelementen 7' als gebogenes Blechteil ausgebildet. Die Steckfüße 9' sind sehr gut geeignet zur Befestigung der Schnappscheibe 1' auf einer Leiterplatte. Hierzu muß die Leiterplatte lediglich Bohrungen aufweisen, in die die Steckfüße 9' eingesteckt werden.

In den Figuren 5 bis 7 ist eine weitere Ausführungsform einer erfindungsgemäßen Schnappscheibe dargestellt; gleiche Elemente sind mit gleichen Bezugszeichen versehen; zur Unterscheidung sind die Bezugszeichen jedoch mit zwei Strichen versehen.

Die in den Figuren 5 bis 7 dargestellte Schnappscheibe unterscheidet sich von den zuvor beschriebenen Schnappscheiben dadurch, daß die Auflageelemente 2", 3", 4", 5" nicht gleichmäßig am Umfang der Schnappscheibe 1" verteilt angeordnet sind sondern paarweise gegenüberliegend angeordnet sind. Jeweils zwei Auflageelemente 2", 3" beziehungsweise 4", 5" erstrecken sich in die selbe Richtung. Hierdurch bedingt ist für jedes Paar der Auflageelemente 2", 3", 4", 5" ein flächiges Element 7" vorhanden. Das flächige Element 7" ist über etwa s-förmig verlaufende Stege 8" mit den Auflageelementen 2", 3", 4", 5" verbunden.

Durch die besondere Form der Verbindungsstege 8" lassen sich geradlinige Bewegungen der Auflageelemente 2", 3" besonders gut ausgleichen. Hierdurch ist es möglich, daß auch die gegenüberliegenden Auflageelemente 4", 5" über Verbindungsstege 8" mit einem weiteren flächigen Element 7" verbunden sind.

## Patentansprüche

1. Schnappscheibenschalter mit einer gewölbten Schnappsch eibe (1; 1', 1"), welche über wenigstens zwei Auflageelemente (2, 3, 4, 5; 2', 3', 4', 5'; 2", 3", 4", 5") auf einem Grundelement (6; 6'; 6") abgestützt ist, bei welcher wenigstens ein Auflageelement (2, 3, 4, 5; 2', 3', 4', 5'; 2", 3", 4", 5") ein Befestigungsselement (7, 7', 7") aufweist, mittels dem die Schnappscheibe (1, 1', 1") auf dem Grundelement (6; 6', 6") fixierbar ist, wobei das Befestigungselement (7; 7', 7") über Ausgleichsstege (8; 8', 8") mit dem Auflageelement (2, 3, 4, 5; 2', 3', 4', 5'; 2", 3", 4", 5") verbunden ist,
**dadurch gekennzeichnet,**
**daß** die Ausgleichsstege (8; 8'; 8") so dimensioniert sind, daß sie sich beim Betätigen der Schnappscheibe (1; 1'; 1") nicht durch biegen sondern eine Torsions bewegung ausführen.

2. Schnappscheibenschalter nach Anspruch 1,
**dadurch gekennzeichnet,**
**daß** das Befestigungselement (7; 7") eine Fläche aufweist, welche mittels der sogenannten SMD-Technik (Surface Mounted Device-Technik) befestigbar ist.

3. Schnappscheibenschalter nach Anspruch 1,
**dadurch gekennzeichnet,**
**daß** das Befestigungselement (7') einen Steckfuß (9') aufweist, mittels dem es in einer Öffnung befestigbar ist.

4. Schnappscheibenschalter nach einem der Ansprüche 1 bis 3,
**dadurch gekennzeichnet,**
**daß** die Schnappscheibe (1; 1'; 1") einstückig ausgebildet ist.

## Claims

1. Snap disk key having a domed snap disk (1; 1'; 1'') supported by means of at least two support elements (2, 3, 4, 5; 2', 3', 4', 5'; 2'', 3'', 4'', 5'') on a base element (6; 6'; 6''), in which at least one support element (2, 3, 4, 5; 2', 3', 4', 5'; 2'', 3'', 4'', 5'') has a fixing element (7; 7'; 7'') by means of which the snap disk (1; 1'; 1'') may be fixed to the base element (6; 6'; 6''), whereby the fixing element (7; 7'; 7'') is linked to the support element (2, 3, 4, 5; 2', 3', 4', 5'; 2'', 3'', 4'', 5'') by means of balancing webs (8; 8', 8''), **characterised in that** the balancing webs (8; 8'; 8'') are so dimensioned that they do not bend on actuation of the snap disk (1; 1'; 1'') but execute a torsional motion.

2. Snap disk key according to Claim 1, **characterised in that** the fixing element (7; 7'') has a surface which may be fixed by means of SMD technology (surface mounted device technology).

3. Snap disk key according to Claim 1, **characterised in that** the fixing element (7') has a plug-in foot (9') by means of which it may be fixed in an opening.

4. Snap disk key according to one of the claims 1 to 3, **characterised in that** the snap disk (1; 1'; 1'') is formed as a single piece.

## Revendications

1. Interrupteur sensible comprenant un disque sensible bombé (1 ; 1', 1") qui prend appui sur un élément de base (6 ; 6' ; 6") par l'intermédiaire d'au moins deux éléments de support (2, 3, 4, 5 ; 2', 3', 4', 5' ; 2", 3", 4", 5") et dont au moins un élément de support (2, 3, 4, 5 ; 2', 3', 4', 5' ; 2", 3", 4", 5") présente un élément de fixation (7 ; 7'; 7") au moyen duquel le disque sensible (1 ; 1' ; 1") peut être fixé sur l'élément de base (6 ; 6' ; 6"), sachant que l'élément de fixation (7 ; 7' ; 7") est relié à l'élément de support (2, 3, 4, 5 ; 2', 3', 4', 5'; 2", 3", 4", 5") par l'intermédiaire de barrettes de compensation (8 ; 8', 8"), **caractérisé en ce que** les barrettes de compensation (8 ; 8' ; 8") sont dimensionnées de telle sorte qu'en actionnant le disque sensible (1; 1'; 1 "), elles ne fléchissent pas, mais effectuent un mouvement de torsion.

2. Interrupteur sensible selon la revendication 1, **caractérisé en ce que** l'élément de fixation (7 ; 7") présente une surface pouvant être fixée selon la technologie dite des composants montés en surface.

3. Interrupteur sensible selon la revendication 1, **caractérisé en ce que** l'élément de fixation (7') présente un tenon (9') permettant de le fixer dans une ouverture.

4. Interrupteur sensible selon l'une des revendications 1 à 3, **caractérisé en ce que** le disque sensible (1 ; 1', 1") est réalisé d'un seul tenant.
